# EUROPÄISCHE PATENTSCHRIFT

(11) **EP 3 930 910 B1**
(45) Veröffentlichungstag und Bekanntmachung des Hinweises auf die Patenterteilung: **15.01.2025**
(21) Anmeldenummer: 19718724.8
(22) Anmeldetag: 24.04.2019
(51) Int. Cl.: B04B 9/12, B04B 9/04, B04B 1/08, B04B 11/02, B04B 7/02

(54) **SEPARATOR**
SEPARATOR
SÉPARATEUR

(30) Priorität: 26.02.2019 WO PCT/EP2019/054662
(43) Veröffentlichungstag der Anmeldung: 05.01.2022
(73) Patentinhaber: GEA Mechanical Equipment GmbH, 59302 Oelde (DE)
(72) Erfinder: GÖHMANN, Rüdiger, 59302 Oelde (DE)
(74) Vertreter: Specht, Peter
(86) Internationale Anmeldenummer: PCT/EP2019/060456
(87) Internationale Veröffentlichungsnummer: WO 2020/173578

(56) Entgegenhaltungen:
- WO-A1-2014/000829
- WO-A1-2015/110501
- WO-A1-2015/110501
- WO-A2-2013/116800

## Beschreibung

Die Erfindung betrifft einen Separator nach dem Oberbegriff des Anspruchs 1.

Aus der WO 2014/000829 A1 ist ein Separator zur Trennung eines fließfähigen Produktes in verschiedene Phasen bekannt, der eine drehbare Trommel mit einem Trommelunterteil und einem Trommeloberteil aufweist und ein in der Trommel angeordnetes Mittel zum Klären, wobei eines, mehrere oder sämtliche folgender Elemente aus Kunststoff oder einem Kunststoff-Verbundwerkstoff bestehen: das Trommelunterteil, das Trommeloberteil, das Mittel zum Klären. Derart ist es möglich, einen Teil der Trommel oder vorzugsweise sogar die gesamte Trommel - vorzugsweise nebst den Zulauf- und Ablaufsystemen bzw. -bereichen - für eine Einmalverwendung auszulegen, was insbesondere in Hinsicht für die Verarbeitung pharmazeutischer Produkte wie Fermentationsbrühen oder dgl. von Interesse und Vorteil ist, da nach dem Betrieb zur Verarbeitung einer entsprechenden Produktcharge im während der Verarbeitung der Produktcharge vorzugsweise kontinuierlichen Betrieb keine Reinigung der produktberührenden Teile der Trommel durchgeführt werden muss sondern diese insgesamt ausgetauscht werden kann. Gerade aus hygienischer Sicht ist dieser Separator damit sehr vorteilhaft. Um eine physische Trennung zwischen dieser Einweg-Trommel und dem Antrieb zu erreichen, ist eine berührungsfreie Kupplung zwischen Antrieb und Trommel vorteilhaft.

Aus der WO2015/1100501 A1 und der WO 2013/116800 A ist jeweils eine Vorrichtung zur Trennung von Blut in zwei Phasen unterschiedlicher Dichte bekannt, enthaltend eine magnetische Antriebsvorrichtung und ein Behältnis, das durch die Antriebsvorrichtung in eine Drehbewegung um seine eigene Achse versetzt wird, wobei das Behältnis mindestens ein offenes Ende und in diesem mindestens einen Einlass aufweist, und wobei das Behältnis magnetisch schwebend gelagert ist.

Problematisch ist die nicht zufriedenstellend gelöste Lagerung des offenen, becherartigen Rotors, der deshalb zu verhältnismäßig starken Präzessionsbewegungen neigt und deshalb hinsichtlich der Drehzahl und damit auch hinsichtlich der Trennleistung limitiert ist, mit dem die Vorrichtung betreibbar ist.

Die Erfindung hat die Aufgabe, dieses Problem zu lösen.

Die Erfindung löst diese Aufgabe durch den Gegenstand des Anspruchs 1. Sie schafft einen Separator zur Trennung einer fließfähigen Suspension in einem Zentrifugalfeld in wenigstens zwei fließfähige Phasen verschiedener Dichte, der folgendes aufweist: ein im Betrieb stillstehendes Gehäuse, das nach Art eines Behälters ausgelegt ist, der zumindest zwei oder mehr Öffnungen aufweist, wobei diese Öffnungen eine Zulauföffnung für eine zulaufende Suspension und zumindest einen Ablauf oder mehr Abläufe für eine oder mehrere fließfähige Phasen ggf. verschiedener Dichte umfassen, denen vorzugsweise jeweils Ringräume des Gehäuses zugeordnet sind, sowie eine innerhalb des Gehäuses angeordnete drehbare Trommel mit einer vertikalen Drehachse, welche eine zum Gehäuse entsprechende Anzahl von Öffnungen aufweist, die zu den Öffnungen des Gehäuses korrespondieren, eine mehrteilige Lager- und Antriebsvorrichtung, aufweisend wenigstens eine Steuerungsvorrichtung sowie einen Elektromotor, bestehend aus einem Stator, einer Statormagnetanordnung sowie einer Rotormagnetanordnung, mit welcher die Trommel innerhalb des Gehäuses in der Schwebe gehalten, radial und axial gelagert und in Drehung versetzt wird, wobei die Statormagnetanordnung außerhalb des Gehäuses angeordnet ist und die Rotormagnetanordnung innerhalb des Gehäuses an der Trommel ausgebildet ist, so dass zwischen Gehäuse und Trommel im Betrieb ein Luftspalt LS ausgebildet ist, wobei eine axiale Zentrierung und Lagerung der Trommel ausschließlich durch Regeln der Position der Rotormagnetanordnung durch die Steuerungsvorrichtung durch Ansteuern des Elektromotors realisiert ist, dadurch gekennzeichnet, dass zwischen der Trommel und dem Gehäuse einer oder mehrere Dichtringe angeordnet ist/sind, welche die Trommel in dem Bereich in welchem sie angeordnet sind, während des Betriebes ergänzend radial lagern, und in der Trommel ein Verteiler und ein Trennmittel, insbesondere ein Tellerpaket angeordnet sind.

Die axiale und die wesentliche radiale Zentrierung der Trommel geschieht mit Hilfe der Steuerungsvorrichtung, die im Betrieb derart die Drehbewegung regelt, dass im Betrieb eine weitgehend definierte axiale bzw. vertikale Anordnung der Rotormagnetanordnung und damit des Rotors und der damit verbundenen Trommel sichergestellt wird, der innerhalb der Statormagnetanordnung rotiert. Dabei ist vorgesehen, dass der oder die Dichtringe die Trommel radial in dem Bereich in welchem sie angeordnet sind, während des Betriebes ergänzend lagernd führen.

Dadurch kann die Trommel mit der Lager- und Antriebsvorrichtung nicht nur in Bezug auf eine radiale Richtung gelagert werden, sondern auch in einer axialen Richtung in Schwebe gehalten und zentriert werden. Auf Grund des vorgesehenen Einwegkonzepts der Trommel sowie des Gehäuses genügen die axialen Lagereigenschaften des Rotormagnets, um für den vorliegenden Anwendungsfall bis zum Abschluss der Verarbeitung der vorgesehenen Menge an Suspension eine ausreichende axiale Lagerung der Trommel sicherzustellen. Für das Erreichen einer höheren Drehzahl und damit einer höheren Trennleistung des Separators ist es zudem vorteilhaft, dass die eine oder mehrere Gleitringdichtungen die Trommel radial an ihrem oberen Ende während des Betriebes führen. Dadurch wird konstruktiv einfach eine weitere radiale Führung der Trommel erreicht.

Der Begriff des "Gehäuses" ist nicht zu eng auszulegen. Er umfasst vollständig in sich eigensteife Behälter aber auch ganz oder abschnittsweise nicht eigensteife Behälter.

Es ist zweckmäßig, wenn der oder die Dichtringe angrenzend an die Ringräume zwischen der Trommel und dem Gehäuse verteilt sind, um diese leckagefrei abzudichten. Vorteilhaft ist ferner, wenn die Abläufe und/oder die Ringräume zwischen der Trommel und dem Gehäuse mit einer oder mehrere Dichtungen abgedichtet, insbesondere gegeneinander abgedichtet sind. Dadurch sind die Ströme von Suspension, leichter Phase und ggf. schwererer Phase in bzw. aus dem Separator sicher voneinander getrennt.

Es kann vorgesehen sein, dass der oder die Dichtringe als Gleitringdichtung ausgeführt ist/sind. Dadurch erfolgt die Abdichtung mit handelsüblichen Maschinenelementen kostengünstig und konstruktiv einfach.

Es kann vorgesehen sein, dass der Zulauf als Zulaufrohr ausgebildet ist, das sich von oben vertikal in Richtung des Zentrums des Gehäuses erstreckt und dass die zwei Abläufe radial ausgerichtet sind.

Es ist weiter bevorzugt, dass an der Trommel ein erster Flüssigkeitsablauf im oberen axialen Abschnitt der Trommel ausgebildet ist.

Dabei kann vorgesehen sein, dass an der Trommel ein zweiter Flüssigkeitsablauf im oberen axialen Bereich angrenzend an den ersten Flüssigkeitsablauf ausgebildet ist.

Optional kann vorgesehen sein, dass wenigstens einem der Flüssigkeitsabläufe eine Einrichtung zum Verstellen der Trennzone innerhalb der Trommel zugeordnet ist.

Sodann kann - für einen Einwegbetrieb und/oder eine leckagefrei Verarbeitung vorteilhaft - vorgesehen sein, dass das Gehäuse ausschließlich die zwei oder drei Öffnungen aufweist und ansonsten hermetisch geschlossen ausgebildet ist.

Es kann ferner vorteilhaft sein, wenn die Dichtung(en) als Gleitringdichtung oder Eiringdichtung ausgeführt ist/sind. Dadurch erfolgt die Abdichtung mit handelsüblichen Maschinenelementen kostengünstig und konstruktiv einfach.

Es kann sich für ein Erreichen besonders hoher Drehzahlen sowie für einen besonders stabilen Betrieb weiter vorteilhaft vorgesehen sein, dass an der Trommel der erste Flüssigkeitsablauf im oberen axialen Bereich - vorzugsweise am oberen axialen Ende - und der zweite Flüssigkeitsablauf im ebenfalls am oberen axialen Bereich der Trommel ausgebildet ist.

Es kann weiter vorteilhaft vorgesehen sein, dass das Gehäuse ausschließlich die zwei oder drei Öffnungen aufweist und ansonsten hermetisch geschlossen ausgebildet ist. Dies erleichtert es, einen Separator zu schaffen, der die Einwegkomponenten "Trommel" und "Gehäuse" aufweist, wohingegen zumindest Teile der Lager- und Antriebsvorrichtung wiederverwendbar sind.

Nach einer Weiterbildung, die aber ausgehend von dem Oberbegriff des Anspruchs 1 auch als eine selbstständige Erfindung zu verstehen ist, ist vorgesehen, dass das Gehäuse als ein ganz oder abschnittsweise nicht eigensteifer Behälter sondern verformbar, vorzugsweise flexibel ausgebildet ist. In diesen nicht eigensteifen Abschnitten kann das Gehäuse zwar noch so stabil sein, dass es insgesamt in sich steht, es ist aber nicht so eigensteif wie ein fester Kunststoffbehälter, beispielsweise ein formstabiler Kunststofftank, sondern kann leicht von Hand oder durch Berührung ohne größeren Kraftaufwand verformt werden. Es ist dabei insbesondere nicht derart eigensteif ausgebildet, dass es möglich ist, einen genügenden Luftspalt sicherzustellen, ohne die Form durch ein Hilfsmittel zu stabilisieren.

Derart kann das Gehäuse besonders einfach aus relativ wenig Kunststoffmaterial und zudem aus einem relativ kostengünstigen Kunststoffmaterial gefertigt werden, und besonders unkompliziert entsorgt werden. Es ist somit in anderen Worten vorgesehen, dass der Behälter insgesamt oder zumindest abschnittsweise wie ein flexibler Beutel ausgebildet ist.

Dabei kann vorgesehen sein, dass der Behälter abschnittsweise einen oder mehrere eigensteife Abschnitte aufweist und abschnittsweise einen oder mehrere flexible Abschnitte. Insbesondere kann vorgesehen sein, dass der Behälter abschnittsweise einen oder mehrere eigensteife Abschnitte aufweist und abschnittsweise einen oder mehrere flexible Abschnitte, welche ggf. die eigensteifen Abschnitte verbinden.

Dabei kann weiter vorteilhaft vorgesehen sein, dass der Behälter an seinen beiden axialen Enden jeweils einen der eigensteifen Abschnitte aufweist. Einer dieser Abschnitte kann im Bereich der Zu- und Abläufe vorgesehen und einer im Bereich der Rotormagnetanordnung, wo eine eigensteife Ausgestaltung zum Gewährleisten eines besonders definierten Abstandes des Gehäuses zur Trommel besonders vorteilhaft ist.

Nach einer Weiterbildung kann vorteilhaft vorgesehen sein, das der oder die nicht eigensteifen Abschnitte oder der insgesamt nicht eigensteife Behälter im Betrieb mittels eines Hilfsmittels in einen Zustand versetzt werden, in dem sichergestellt ist, das der insgesamt nicht eigensteife Behälter oder der oder die nicht eigensteifen Abschnitte die Trommel im Betrieb nicht direkt berührt/berühren.

Dazu kann beispielsweise vorgesehen sein, dass das Hilfsmittel als ein Gerüst ausgestaltet ist, mit dem oder an dem der Behälter aufgespannt gehalten ist.

Es kann zudem weiter vorgesehen sein, dass das Gerüst als ein außerhalb des Gehäuses angeordnetes Gerüst ausgestaltet ist, an dem innen der Behälter in einem aufgespannten Zustand gehalten ist. Derart kann der Behälter besonders einfach innen am Gerüst gespannt werden und es kann das Gerüst für einen Mehrfachverwendung genutzt werden.

Es kann vorgesehen sein, dass das Gehäuse aus einem Kunststoff oder einem Kunststoffverbundwerkstoff besteht. Es kann auch vorgesehen sein, dass die Trommel überwiegend, vorzugsweise bis auf eine oder mehrere Komponenten des Antriebs (- z.B. die Rotormagnetanordnung - aus einem Kunststoff oder einem Kunststoffverbundwerkstoff besteht. Dies ist besonders vorteilhaft für eine Verwendung eines Separators nach einem oder mehreren der darauf bezogenen Ansprüche für einen Einmalbetrieb zur Verarbeitung einer begrenzten Menge von Suspension und ggf. zur Entsorgung nach dieser Verarbeitung.

Vorteilhafte Ausgestaltungen der Erfindung sind den Unteransprüchen zu entnehmen.

Nachfolgend wird die Erfindung anhand von Ausführungsbeispielen unter Bezug auf die Zeichnung näher beschrieben, wobei auch weitere vorteilhafte Varianten und Ausgestaltungen diskutiert werden. Es sei betont, dass das nachfolgend diskutierte Ausführungsbeispiel die Erfindung nicht abschließend beschreiben soll, sondern dass auch nicht dargestellte Varianten und Äquivalente realisierbar sind und unter die Ansprüche fallen. Es zeigen:
- Fig. 1:: eine schematische Darstellung eines erfindungsgemäßen Separators; und
- Fig. 2:: den Separator mit einem sie umgebenden Aufnahmebehälter in a) in einem noch nicht aufgespannten und in b) in einem aufgespannten Zustand.

Der Separator 1 der Fig. 1 weist ein im Betrieb stillstehendes Gehäuse 10 auf. Dieses Gehäuse besteht vorzugsweise ganz oder zumindest abschnittsweise aus einem Kunststoff- oder aus einem Kunststoff-Verbundwerkstoff.

Nach Fig.1 ist das Gehäuse als ein im wesentlichen eigensteifer stabiler Behälter ausgebildet, der ohne weiteres Hilfsmittel so stabil ist, dass er im Betrieb zu einem sich in ihm drehenden Rotor definiert beabstandet bleibt.

Nach Fig. 2 ist das Gehäuse 10 dagegen als ein lediglich abschnittsweise eigensteif und formstabil ausgestalteter Behälter und ansonsten als nicht eigensteifer und flexibel verformbarer Behälter ausgebildet. Dieser Behälter verhält sich daher insgesamt oder zumindest abschnittsweise wie ein verformbarer Beutel. Dies wird weiter unten unter Bezug auf Fig. 2 näher beschrieben. Der Begriff des "Gehäuses" umfasst somit einerseits in sich so stabile bzw. eigensteife Behälter, dass sie im Betrieb zur Trommel beabstandet bleiben als auch andererseits ganz oder abschnittsweise nicht eigensteife Behälter, die dann optional ggf. durch ein Hilfsmittel wie eine Stützkonstruktion 150 - z.B. als Gerüst ausgestaltet - in einem eigensteifen Zustand gehalten werden können. Nach Fig. 2a und b ist das Gerüst ein Außengerüst außerhalb des Behälters, der in diesem mit Spannmitteln 151 wie Spanngurten, Gummiringen oder dgl. aufspannbar (Fig. 2a) ist und (in Fig. 2b) im Betrieb auch aufgespannt gehalten ist.

Das Gehäuse 10 weist hier einen unteren Abschnitt 101 und einen oberen Abschnitt 102 auf. Der untere Abschnitt 101 kann als ein zylindrischer Abschnitt ausgestaltet sein. Dieser kann wiederum in einen oder mehrere zylindrische Bereiche 101a, 101b verschiedenen Durchmessers unterteilt sein.

So kann der untere Abschnitt 101 einen ersten unteren - hier becherartigen - Bereich 101a mit einem ersten Durchmesser aufweisen, der am unteren Ende einen geschlossenen Boden aufweist. Dieser erste Abschnitt 101a dient im Wesentlichen zur Aufnahme von Antriebskomponenten eines Antriebs eines Rotors an einer Trommel. An den ersten Abschnitt 101a kann sich vertikal nach oben hin ein zweiter Abschnitt 101b vorzugsweise größeren Durchmessers anschließen.

Axial nach oben hin schließt sich somit an den unteren Abschnitt 101 der obere Abschnitt 102 an. Dieser kann zumindest in einem unteren Bereich 102a konisch verjüngend ausgestaltet sein. Nach oben hin kann sich an diesen konischen Abschnitt 102a ein Gehäusekopf 102b anschließen. Diese kann wiederum zylindrisch und in sich gestuft ausgestaltet sein.

Diese Form ist bevorzugt, aber nicht zwingend. Insbesondere kann der untere Abschnitt 102 auch konisch oder abschnittsweise konisch und zylindrisch ausgestaltet sein.

Nach Fig. 2a und 2b können insbesondere der untere becherartige Bereich 101a und der Gehäusekopf 102b eigensteif ausgestaltet sein und zum Beispiel als spritzgegossene Kunststoffelemente ausgestaltet sein. Der Bereich zwischen diesen Elementen 101a und 102b kann aus einem flexiblen Kunststoffschlauchabschnitt 101b, 102a bestehen (Fig. 2a). Dieser kann aufgespannt werden (Fig. 2b). So kann er an einem Außengerüst 150 befestigt sein, so mit Spannmitteln 151 wie Zugmittel und Haken oder auf andere Weise, so dass er durch dieses Aufspannen (Fig. 2b) einen im Betrieb genügend stabiles Gehäuse 10 ausbildet, dass so stabil ist, dass es im Betrieb einen noch zu erläuternden sich drehenden Rotor, den es umgibt, nicht berührt.

Das Gehäuse 10 ist nach Art eines Behälters ausgelegt, der vorteilhaft bis auf Öffnungen, hier zumindest zwei oder drei (noch zu erörternde) Öffnungen hermetisch geschlossen ausgebildet ist. Diese Öffnungen sind eine Zulauföffnung 103 und ein oder zwei Flüssigkeitsabläufe 104, 105. Wenn nur eine einzige Ablauföffnung vorgesehen ist, kann eine Feststoffphase im Batchbetrieb auch innen in einer Trommel gesammelt werden und mit dem gesamten Separator nach einem vollständigen Verarbeiten einer vorgesehenen Menge an zu verarbeitender Suspension entsorgt werden (hier nicht dargestellt).

Die Zulauföffnung 103 ist von einem Zulaufrohr 106 durchsetzt, dass sich von oben vertikal in Richtung des Zentrums des Gehäuses 10 erstreckt. Die hier zwei Flüssigkeitsabläufe 104, 105 können sich im Wesentlichen radial erstrecken.

Der erste Flüssigkeitsablauf 104 und hier der weitere zweite Flüssigkeitsablauf 105 sind im Gehäusekopf 102b des oberen Abschnitts 102 des Gehäuses 10 ausgebildet. Vorzugsweise sind sie direkt am oberen Ende des Gehäuses 10 ausgebildet.

Dem einen oder den zwei oder mehr Abläufen 104, 105 vorgeschaltet sind einer oder mehrere Ringräume 107, 108 des Gehäuses. Der oder die Abläufe 104, 105 ermöglichen einen Ablauf von einer oder mehreren fließfähigen Phasen aus dem oder den Ringräumen 107, 108 im Betrieb der sich dann drehenden Trommel 20. Die Bedeutung und die vorteilhafte Wirkung des einen Ringraumes oder der zwei oder mehr Ringräume 107, 108 werden weiter unten noch näher erläutert.

Der oder die Flüssigkeitsabläufe 104, 105 des Gehäuses sind hier als radial aus dem Gehäuse 10 führende Stutzen ausgebildet, an die Leitungen, insbesondere Schläuche oder dgl. (hier nicht dargestellt), anschließbar sind. An die Zu- und Ablaufe werden vorzugweise eine Zu- und mehrere Ablaufleitungen, insbesondere Ablaufrohre oder Schläuche angeschlossen. Diese können wiederum eine gewisse Eigensteifigkeit aufweisen, so dass sie die Anordnung, insbesondere das Gehäuse, weiter stabilisieren und begrenzt räumlich festhalten.

Innerhalb des Gehäuses 10 ist ein drehbarer Rotor einer Antriebsvorrichtung an und mit einer drehbaren Trommel 20 mit einer gedachten "idealen" Drehachse D angeordnet, die eine vertikale Drehachse ist. Die reale Drehachse weicht durch Präzessionsbewegungen von der Vertikalen ab.

Die Trommel 20 und ihre Bestandteile bestehen ganz oder jedenfalls zum überwiegenden Teil (idealerweise bis auf noch zu erläuternde Magnete) vorzugsweise ebenfalls aus einem Kunststoff- oder aus einem Kunststoff-Verbundwerkstoff. Auch die Trommel 20 kann einen unteren zylindrischen und/oder konischen Abschnitt 201 und einen oberen konischen Abschnitt 202 aufweisen sowie eine Art Trommelkopf, der aus zylindrischen, sich bei der Ausrichtung der Fig.1 und 2 vertikal nach oben erstreckenden Ansätzen besteht.

Das Zulaufrohr 106 des Gehäuses 10 kann wie dieses im Betrieb stillstehen. Es erstreckt sich vertikal von oben durch die Zulauföffnung des Gehäuses 10 bis in die Trommel 20 bis in ein zum Zulaufrohr konzentrisches Verteilerohr 203 des Verteilers 204 der Trommel 20. Der Verteiler bildet einen Teil des rotierenden Systems (Rotor bzw. Trommel).

Dem oder den Flüssigkeitsabläufen 104, 105 vorgeschaltet sind wiederum der eine oder mehrere Ringräume 107, 108 des Gehäuses. Die Abläufe ermöglichen einen Ablauf von Flüssigkeit aus den Ringräumen 107, 108 im Betrieb der sich dann drehenden Trommel 20.

Um den oder die Flüssigkeitsabläufe 104, 105 und/oder die Ringräume 107, 108 abzudichten, insbesondere gegeneinander abzudichten, sind zwischen der Trommel 10 und dem Gehäuse 20 eine oder mehrere -hier drei- Dichtung(en) 109 - vorgesehen. Diese Dichtungen sind hier als Dichtringe ausgebildet.

Im Beispiel der Fig. 1 dichten drei radiale wirkende Dichtringe 109a 109b sowie 109c in einem Luftspalt zwischen Trommel 20 und Gehäuse 10 einen axial oberen äußeren Bereich radial außen an der Trommel 20 gegen einen axial oberen und radial inneren Bereich des Gehäuses 10 ab.

Die Dichtringe 109 ist/sind hier vorzugsweise als Gleitringdichtung(en) ausgeführt. Alternativ können auch andere Dichtringe wie z.B. Elringdichtungen zum Einsatz kommen.

Auf Grund des vorgesehenen Einwegkonzepts der Trommel 20 sowie des Gehäuses 10 genügen die Gleitlagereigenschaften der Gleitringdichtungen 109 um eine ausreichende radiale Lagerung der Trommel 20 in dem vorgesehenen einmaligen Betrieb sicherzustellen.

Die Gleitlagereigenschaften der Gleitringdichtungen 109 führen die Trommel 20 radial an ihrem oberen Ende -auch Trommelkopf genannt- während des Betriebes.

Ausgleichs- und Pendelbewegungen der Trommel 20 auf Grund der Präzession der Trommel 20 kann ein noch zu erläuternder Rotormagnet 332 im Zusammenspiel mit einer geeigneten Regelung in für den Einmalbetrieb genügender Weise ausgleichen.

Zunächst sei der weitere Aufbau des Rotors näher erläutert.

Das Verteilerrohr 203 des Verteilers 204 mündet nach unten in radiale Verteilerkanäle 205, die in einen Trennraum bzw. Schleuderraum 206 führen. In diesem Trennraum 206 kann ein Klärmittel wie ein Tellerpaket 207 angeordnet sein. Der Verteiler 204 kann einen Verteilersockel 205a aufweisen, der wiederum einen unteren zylindrischen Ansatz 205b aufweist, der nach unten hin axial aus der Trommel 20, insbesondere aus deren zylindrischem Abschnitt 201 vorsteht.

In dem Trennraum 206 wird eine zu verarbeitende Suspension S, die durch das Zulaufrohr 106 in die Trommel 20 geleitet wird, im angetriebenen Drehbetrieb der Trommel 20 durch die Zentrifugalkraft in zumindest zwei fließfähige Phasen LP und HP verschiedener Dichte getrennt. Die Phase LP geringerer Dichte strömt im Trennraum 206 radial nach innen und wird dort über einen ersten Ableitungskanal 208 nach oben in die radiale Ableitung 209 und wird durch diese radial aus der sich drehenden Trommel in den ersten Ringraum 107 ausgestoßen. Hierbei verlässt die Phase LP die Trommel 20 auf einem Radius ri. Von dort fließt sie - aufgrund ihres Impulses im Ringraum kreisend - durch den oberen Flüssigkeitsablauf 104 aus dem Gehäuse 10.

Die Phase HP größerer Dichte strömt im Trennraum 206 radial nach außen und wird nach oben hin über einen zweiten Ableitungskanal 210 in die radiale Ableitung 211 und wird durch diese radial aus der sich drehenden Trommel in den zweiten Ringraum 108 ausgestoßen. Hierbei verlässt die Phase HP die Trommel 20 auf einem Radius ra. Von dort fließt sie - aufgrund ihres Impulses im Ringraum 108 kreisend - durch den unteren Flüssigkeitsablauf 105 aus dem Gehäuse 10. Es kann auch vorgesehen sein, dass sich diese Phase oder eine weitere oder andere Phase - z.B. eine zu entsorgende Abfallphase - im Betrieb außen in der Trommel 20 sammelt, wenn sie aus Feststoffen besteht, so dass die Feststoffphase nicht abgeleitet wird. Die Trommel 20 weist dann nur eine einzige Ableitung auf.

Durch das Verhältnis von ra zu ri lässt sich der Radius der Trennzone zwischen den beiden Phasen innerhalb des Tellerpaketes einstellen und derart eine Regulierung der Durchflussmengen der einzelnen Phasen realisieren. Auch durch das Androsseln der Flüssigkeitsabläufe 104 und/oder 105 kann der Radius der Trennzone verändert werden.

In dem vertikalen Bereich unterhalb der Ringräume sind das Gehäuse 10 und die Trommel 20 durch einen Luftspalt LS voneinander beabstandet. Dies ist vorteilhaft, da derart aufgrund relativ problemlos eine hohe Drehzahl der Trommel 20 erreicht werden kann. Der Luftspalt LS füllt sich in diesem Bereich nicht mit einer der abzuleitenden Phasen HP, LP.

Die Trommel 20 wird innerhalb des Gehäuses 10 durch eine einzelne elektromagnetische Lager- und Antriebsvorrichtung 30 in der Schwebe gehalten und in Drehung versetzt. Die einzelne elektromagnetische Lager- und Antriebsvorrichtung 30 weist eine einzelne Lager- und Antriebseinheit auf.

Die elektromagnetische Lager- und Antriebsvorrichtung 30 weist einen Elektromotor 330. Dieser weist eine Art Sockel mit einem Stator 331 mit einer Statormagnetanordnung 333 außerhalb des Gehäuses 10 auf. Das Gehäuse 10 kann im Betrieb auf den Sockel aufgesetzt werden. Auch ein Steuergerät kann außerhalb des Gehäuses 10 vorgesehen sein. Diese Antriebskomponenten sind somit vorteilhaft wiederverwendbar und nicht für den Einweg-Batchbetrieb vorgesehen.

Ein Rotor mit einer Rotormagnetanordnung 332 kann hingegen in dem Inneren des Gehäuses 10 an der Trommel 20 ausgebildet sein und nur für den Einwegbetrieb vorgesehen sein. Diese Rotormagnetanordnung 332 kann nach dem Betrieb entsorgt werden oder aber alternativ auch nach einem geeigneten Entsorgen des Rests aus Gehäuse 10 und Trommel 20 wieder verwendet werden.

Innerhalb des Gehäuses 10 ist dann an der Trommel 20 die Rotormagnetanordnung 332 angeordnet. Diese kann an der Trommel 20 in einem unteren Bereich ausgebildet sein, der sich in den unteren becherartigen Abschnitt des Gehäuses hinein erstreckt, den die Trommel 20 im Betrieb aber nicht berührt.

Infolge geeigneter Ansteuerung des Antriebes durch ein Steuergerät der gesamte Rotor in Rotation versetzt, wobei er aufgrund der Magnetwirkung zwischen Stator und Rotor nicht nur gedreht wird sondern in einen Schwebezustand eintritt, der während des Betriebes aufrechterhalten wird.

Die axiale und radiale Zentrierung der Trommel 20 geschieht durch die Steuerungsvorrichtung, die im Betrieb die Drehbewegung regelt und regelnd dafür sorgt, dass im Betrieb eine weitgehende definierte axiale bzw. vertikale Anordnung der Rotormagnetanordnung und damit des Rotors sichergestellt wird, der innerhalb der Statormagnetanordnung rotiert.

Die axiale Zentrierung des Rotormagneten 332 und somit der Trommel 20 wird somit ganz oder im Wesentlichen allein durch die Ansteuerung und Regelung des Statormagneten 333 durch das Steuergerät realisiert. Unterstützbar werden diese Reglung durch einen oder mehrere Sensoren an dem nicht rotierenden und/oder an dem rotierenden System.

Derart kann die Trommel 20 nicht nur in Bezug auf eine radiale Richtung gelagert werden, sondern auch in einer axialen Richtung in Schwebe gehalten und zentriert werden. Auf Grund des vorgesehenen Einwegkonzepts der Trommel 20 sowie des Gehäuses 10 wird für den vorliegenden Anwendungsfall eine ausreichende radiale und auch axiale Lagerung der Trommel 20 sicherzustellen.

Die Antriebsvorrichtung 30 kann elektromagnetisch betrieben werden. Es ist aber auch ein Antrieb über rotierende Permanentmagneten realisierbar.

Geeignete Lager- und Antriebsvorrichtungen 30 werden von der Firma Levitronix z.B. für den Antrieb von Zentrifugalpumpen verwendet (EP2273124B1) und angeboten. Die Steuerung ist vom Fachmann leicht ggf. begleitet von Versuchen derart programmierbar, dass die radiale und Lagerung eines Separators sichergestellt wird.

Im Betrieb dreht sich somit die Trommel 20. Dabei wird sie axial in der Schwebe gehalten und radial zentriert. Vorzugsweise wird die Trommel 20 mit einer Drehzahl zwischen 1.000 und 20.000 Umdrehungen pro Minute gedreht. Die aufgrund der Rotation entstehenden Kräfte führen zur bereits weiter oben beschriebenen Trennung einer zu verarbeitenden Suspension in verschiedene Phasen und ggf. zu deren Ableitung, wie weiter oben bereits im Detail beschreiben.

Mit der beschriebenen Ausführung ist es wiederum möglich, einen Separator nebst Gehäuse zu schaffen, der bis auf das Antriebssystem und Teile der Lagerung für eine Einmalverwendung auslegt werden kann, was wiederum insbesondere in Hinsicht für die Verarbeitung pharmazeutischer Produkte wie Fermentationsbrühen oder dgl. von Interesse und Vorteil ist, da nach dem Betrieb zur Verarbeitung einer entsprechenden Produktcharge im während der Verarbeitung der Produktcharge vorzugsweise kontinuierlichen Betrieb keine Reinigung der Trommel 20 durchgeführt werden muss sondern die Trommel 20 nebst Gehäuse 10 insgesamt ausgetauscht werden kann. Ggf. können einzelne Elemente wie Magnete geeignet recycelt werden.

Es kann für bestimmte Anwendungen erforderlich sein, dass alle produktberührten Komponenten komplett keimfrei bzw. sterilisiert sein müssen. Hierfür ist die Sterilisierung dieser Komponenten mit z.B. Beta-Strahlen erforderlich. Die Materialien müssen gegebenenfalls für eine solche Bestrahlung geeignet sein.

Die Laufflächen der Dichtungen können nach einer Variante aus Stahlhülsen bestehen. Um auch diese sterilisieren zu können, müssen sie aus autoklaviertem Stahl bestehen.

### Bezugszeichen

| | |
|---|---|
| Separator | 1 |
| Gehäuse | 10 |
| unterer zylindrischer Abschnitt | 101 |
| oberer konischer Abschnitt | 102 |
| Zulauföffnung | 103 |
| Flüssigkeitsabläufe | 104, 105 |
| Zulaufrohr | 106 |
| Ringräume | 107, 108 |
| Dichtung | 109, 109a, 109b, 109c |
| Gehäusekopf | 110 |
| Trommel | 20 |
| unterer zylindrischer Abschnitt | 201 |
| oberer konischer Abschnitt | 202 |
| Verteilerohr | 203 |
| Verteiler | 204 |
| Verteilerkanäle | 205 |
| Trennraum | 206 |
| Tellerpaket | 207 |
| Verteilersockel | 205a |
| zylindrischer Ansatz | 205b |
| Ableitungskanal | 208 |
| Ableitung | 209 |
| Ableitungskanal | 210 |
| Ableitung | 211 |
| Lager- und Antriebsvorrichtung | 30 |
| Elektromotor | 330 |
| Stator | 331 |
| Rotormagnet | 332 |
| Statormagnet | 333 |
| Drehachse | D |
| Suspension | S |
| fließfähige Phasen | LP und HP |
| Luftspalt | LS |
| Radius | ri |
| Radius | ra |

## Patentansprüche

1. Separator (1) zur Trennung einer fließfähigen Suspension S in einem Zentrifugalfeld in wenigstens zwei Phasen LP, HP verschiedener Dichte, der folgendes aufweist:
a) ein im Betrieb stillstehendes Gehäuse (10), das nach Art eines Behälters ausgelegt ist, der zumindest zwei oder mehr Öffnungen (103, 104, 105) aufweist, wobei diese Öffnungen (103, 104, 105) eine Zulauföffnung (103) für eine zulaufende Suspension S und zumindest einen Ablauf oder mehr Abläufe (104, 105) für fließfähige Phasen LP, HP verschiedener Dichte umfassen, denen vorzugsweise jeweils Ringräume (107, 108) des Gehäuses (10) zugeordnet sind,
b) eine innerhalb des Gehäuses (10) angeordnete drehbare Trommel (20) mit einer vertikalen Drehachse D, welche eine zum Gehäuse (10) Anzahl von Öffnungen (203, 209, 211) aufweist, die zu den Öffnungen (103, 104, 105) des Gehäuses (10) aus a) korrespondieren,
c) eine einzige mehrteilige Lager- und Antriebsvorrichtung (30), aufweisend wenigstens eine Steuerungsvorrichtung sowie einen Elektromotor (330), bestehend aus einem Stator (331), einer Statormagnetanordnung (333) sowie einem Rotor mit einer Rotormagnetanordnung (332), mit welcher die Trommel (20) innerhalb des Gehäuses (10) in der Schwebe gehalten, radial und axial gelagert und in Drehung versetzt wird,
d) wobei die Statormagnetanordnung (333) außerhalb des Gehäuses (10) angeordnet ist und die Rotormagnetanordnung (332) innerhalb des Gehäuses (10) an der Trommel (20) ausgebildet ist,
e) so dass zwischen Gehäuse (10) und Trommel (20) während der Drehung der Trommel (20) im Betrieb ein Luftspalt LS ausgebildet ist,
f) wobei die axiale Lagerung und Zentrierung der Trommel (20) durch die mehrteilige Lager- und Antriebsvorrichtung (30), durch Regeln der axialen Position der Rotormagnetanordnung (332) durch die Steuerungsvorrichtung durch Ansteuern des Elektromotors realisiert ist, u
**dadurch gekennzeichnet, dass**
g) zwischen der Trommel (20) und dem Gehäuse (10) einer oder mehrere Dichtringe angeordnet ist/sind, welche die Trommel (20) radial in dem Bereich in welchem sie angeordnet sind, während des Betriebes ergänzend radial lagern, und
h) in der Trommel (20) ein Verteiler (204) und ein Trennmittel, insbesondere ein Tellerpaket (207), angeordnet sind.

2. Separator nach Anspruch 1, **dadurch gekennzeichnet, dass** der oder die Dichtringe angrenzend an die Ringräume (107, 108) zwischen der Trommel (10) und dem Gehäuse (20) im Bereich des einen Ablaufs oder der mehreren Abläufe verteilt sind.

3. Separator nach Anspruch 1 oder 2, **dadurch gekennzeichnet, dass** der oder die Dichtringe (109) als Gleitringdichtung oder Elringdichtung ausgeführt ist/sind.

4. Separator (1) nach einem der vorgenannten Ansprüche, **dadurch gekennzeichnet, dass** der Zulauf als Zulaufrohr (106) ausgebildet ist, das sich von oben vertikal in Richtung des Zentrums des Gehäuses (10) erstreckt und dass der oder die Flüssigkeitsabläufe (104, 105) radial ausgerichtet ist/sind.

5. Separator (1) nach einem der vorgenannten Ansprüche, **dadurch gekennzeichnet, dass** an der Trommel (20) eine erste Ableitung (209) im oberen axialen Abschnitt (102) der Trommel (20) ausgebildet ist.

6. Separator (1) nach Anspruch 5, **dadurch gekennzeichnet, dass** an der Trommel (20) eine zweite Ableitung (211) im oberen axialen Bereich angrenzend an die erste Ableitung (209) ausgebildet ist.

7. Separator (1) nach einem der vorgenannten Ansprüche, **dadurch gekennzeichnet, dass** das Gehäuse (10) ausschließlich die zwei oder drei Öffnungen aufweist und ansonsten hermetisch geschlossen ausgebildet ist.

8. Separator (1) nach einem der vorgenannten Ansprüche, **dadurch gekennzeichnet, dass** das Gehäuse (10) als ein ganz oder abschnittsweise nicht eigensteifer, formveränderlicher Behälter ausgebildet ist.

9. Separator (1) nach Anspruch 8, **dadurch gekennzeichnet, dass** der Behälter oder zumindest abschnittsweise wie ein Beutel ausgebildet ist.

10. Separator (1) nach Anspruch 8 oder 9, **dadurch gekennzeichnet, dass** der Behälter abschnittsweise einen oder mehrere eigensteife Abschnitte aufweist und abschnittsweise einen oder mehrere nicht eigensteife Abschnitte.

11. Separator (1) nach einem der Ansprüche 9 bis 11, **dadurch gekennzeichnet, dass** der Behälter an seinen beiden axialen Enden jeweils einen der eigensteifen Abschnitte aufweist.

12. Separator (1) nach einem der Ansprüche 8 bis 11, **dadurch gekennzeichnet, dass** der oder die nicht eigensteifen Abschnitte oder der insgesamt nicht eigensteife Behälter im Betrieb mittels eines Hilfsmittels in einen Zustand versetzt werden, in dem sichergestellt ist, dass der insgesamt nicht eigensteife Behälter (10) oder der oder die nicht eigensteifen Abschnitte die Trommel (20) im Betrieb nicht direkt berührt/berühren.

13. Separator (1) nach Anspruch 12, **dadurch gekennzeichnet, dass** das Hilfsmittel als ein Gerüst ausgestaltet ist, mit dem oder an dem der Behälter aufgespannt gehalten ist.

14. Separator (1) nach Anspruch 13, **dadurch gekennzeichnet, dass** das Gerüst als ein außerhalb des Gehäuses (10) angeordnetes Gerüst ausgestaltet ist, an dem innen Behälter in einem aufgespannten Zustand gehalten ist.

15. Separator (1) nach einem der vorstehenden Ansprüche, **dadurch gekennzeichnet, dass** das Gehäuse (10) aus einem Kunststoff oder einem Kunststoffverbundwerkstoff besteht, insbesondere derart, dass die Trommel (20) überwiegend, vorzugsweise bis auf eine oder mehrere Komponenten des Antriebs aus einem Kunststoff oder einem Kunststoffverbundwerkstoff besteht.

## Claims

1. Separator (1) for separating a flowable suspension S in a centrifugal field into at least two phases LP, HP of different density, comprising the following:
a) a housing (10) which is stationary in operation and is designed in the manner of a container, which has at least two or more openings (103, 104, 105), wherein these openings (103, 104, 105) comprise an inlet opening (103) for an inflowing suspension S and at least one outlet or a plurality of outlets (104, 105) for flowable phases LP, HP of different density, which are preferably each assigned annular spaces (107, 108) of the housing (10),
b) a rotatable drum (20) arranged inside the housing (10) and having a vertical axis of rotation D, which drum (20) comprises a number of openings (203, 209, 211) corresponding to the openings (103, 104, 105) of the housing (10) from a),
c) a single multi-part support and drive device (30), comprising at least one control device and an electric motor (330), consisting of a stator (331), a stator magnet assembly (333) and a rotor having a rotor magnet assembly (332), with which the drum (20) is held in suspension within the housing (10), supported radially and axially and set in rotation,
d) wherein the stator magnet assembly (333) is arranged outside the housing (10) and the rotor magnet assembly (332) is formed inside the housing (10) on the drum (20),
e) so that an air gap LS is formed between the housing (10) and the drum (20) during rotation of the drum (20) in operation,
f) wherein the axial bearing and centering of the drum (20) is realized by the multi-part support and drive device (30), by regulating the axial position of the rotor magnet assembly (332) by the control device by controlling the electric motor,
**characterized in that**
g) one or more sealing rings are arranged between the drum (20) and the housing (10), which radially support the drum (20) in the area in which they are arranged during operation and
h) a distributor (204) and a separating means, in particular a disk pack (207), are arranged in the drum (20).

2. Separator according to claim 1, **characterized in that** the sealing ring or rings are distributed adjacent to the annular spaces (107, 108) between the drum (10) and the housing (20) in the region of the one outlet or the plurality of outlets.

3. Separator according to claim 1 or 2, **characterized in that** the sealing ring(s) (109) is/are designed as a mechanical seal or Elring seal.

4. Separator (1) according to one of the preceding claims, **characterized in that** the inlet is designed as an inlet pipe (106) extending vertically from above in the direction of the center of the housing (10), and **in that** the fluid outlet(s) (104, 105) is/are radially oriented.

5. Separator (1) according to one of the preceding claims, **characterized in that** a first discharge (209) is formed on the drum (20) in the upper axial section (102) of the drum (20).

6. Separator (1) according to claim 5, **characterized in that** a second discharge line (211) is formed on the drum (20) in the upper axial region adjacent to the first discharge (209).

7. Separator (1) according to one of the preceding claims, **characterized in that** the housing (10) exclusively comprises the two or three openings and is otherwise designed in a hermetically closed manner.

8. Separator (1) according to one of the preceding claims, **characterized in that** the housing (10) is designed as a completely or sectionally non-inherently rigid, shape-changing container.

9. Separator (1) according to claim 8, **characterized in that** the container, or at least sections thereof, is designed like a bag.

10. Separator (1) according to claim 8 or 9, **characterized in that** the container has one or more inherently rigid sections in some areas and one or more non-inherently rigid sections in some areas.

11. Separator (1) according to one of claims 8 to 11, **characterized in that** the container has one of the inherently rigid sections at each of its two axial ends.

12. Separator (1) according to one of claims 8 to 11, **characterized in that** the non-inherently rigid section(s) or the overall non-inherently rigid container are placed in a state during operation by means of an auxiliary means, in which it is ensured that the overall non-inherently rigid container (10) or the non-inherently rigid section(s) do not directly contact the drum (20) during operation.

13. Separator (1) according to claim 12, **characterized in that** the auxiliary means is designed as a framework with which or on which the container is held in a stretched-out manner.

14. Separator (1) according to claim 13, **characterized in that** the framework is designed as a framework arranged outside the housing (10), on which container is held inside in a stretched-out state.

15. Separator (1) according to one of the preceding claims, **characterized in that** the housing (10) consists of a plastic or a plastic composite material in particular in such a way that the drum (20) consists predominantly, preferably except for one or more components of the drive, of a plastic or a plastic composite material.

## Revendications

1. Séparateur (1) pour la séparation d'une suspension fluide S en au moins deux phases LP, HP de densité différente dans un champ de centrifugation, comprenant :
a) un corps (10) immobile en fonctionnement, réalisé comme une cuve, qui comporte au moins deux ou plusieurs ouvertures (103, 104, 105), lesquelles ouvertures (103, 104, 105) comprennent une ouverture d'arrivée (103) pour l'arrivée d'une suspension S et au moins un écoulement ou plusieurs écoulements (104, 105) pour des phases fluides LP, HP de densité différente, auxquels sont de préférence associés respectivement des espaces annulaires (107, 108) du corps (10),
b) un tambour (20) capable de rotation à l'intérieur du corps, muni d'un axe de rotation D vertical, qui comporte un certain nombre d'ouvertures (203, 209, 211) vers le corps (10) qui correspondent aux ouvertures (103, 104, 105) du corps (10) selon a),
c) un seul dispositif de palier et d'entraînement (30) en plusieurs parties, comportant au moins un dispositif de commande tel qu'un moteur électrique (330), composé d'un stator (331), d'une disposition d'aimants de stator (333) et d'un rotor avec une disposition d'aimants de rotor (332), avec lequel le tambour (20) est suspendu à l'intérieur du corps (10), supporté dans le sens radial et axial et entraîné en rotation,
d) la disposition d'aimants de stator (333) étant disposée à l'extérieur du corps (10) et la disposition d'aimants de rotor (332) étant formée sur le tambour à l'intérieur du corps (10),
e) de sorte qu'un espace libre LS se forme entre le corps (10) et le tambour (20) pendant la rotation du tambour (20) en fonctionnement,
f) l'appui axial et le centrage du tambour (20) étant réalisés par le dispositif de palier et d'entraînement (30) en plusieurs parties, par le réglage de la position axiale de la disposition d'aimants de rotor (332) par le dispositif de commande par la commande du moteur électrique,
**caractérisé en ce que**
g) un ou plusieurs joints toriques d'étanchéité sont disposés entre le tambour (20) et le corps (10) et apportent un complément de support radial du tambour (20) en fonctionnement dans la zone dans laquelle ils sont disposés pendant le fonctionnement, et
h) un répartiteur (204) et un moyen de séparation, en particulier un paquet de disques (207), sont disposés dans le tambour (20).

2. Séparateur selon la revendication 1, **caractérisé en ce que** le ou les joints d'étanchéité sont répartis de façon contiguë des espaces annulaires (107, 108) entre le tambour (10) et le corps (20) au niveau de l'écoulement ou des plusieurs écoulements.

3. Séparateur selon la revendication 1 ou 2, **caractérisé en ce que** le ou les joints d'étanchéité (109) sont réalisés comme une garniture mécanique d'étanchéité ou un joint Elring.

4. Séparateur (1) selon l'une des revendications précédentes, **caractérisé en ce que** l'arrivée est réalisée comme un tuyau d'arrivée (106) qui s'étend verticalement depuis le haut en direction du centre du corps (10) et **en ce que** le ou les écoulements de liquide (104, 105) sont orientés dans le sens radial.

5. Séparateur (1) selon l'une des revendications précédentes, **caractérisé en ce qu'**une première évacuation (209) est formée sur le tambour (20) dans la partie axiale supérieure (102) du tambour (20).

6. Séparateur (1) selon la revendication 5, **caractérisé en ce qu'**une deuxième évacuation (211) est formée sur le tambour (20) dans la partie axiale supérieure contiguë de la première évacuation (209).

7. Séparateur (1) selon l'une des revendications précédentes, **caractérisé en ce que** le corps (10) comporte uniquement les deux ou trois ouvertures et est fermé hermétiquement par ailleurs.

8. Séparateur (1) selon l'une des revendications précédentes, **caractérisé en ce que** le corps (10) est conformé comme une cuve sans rigidité propre en tout ou partie et de forme variable.

9. Séparateur (1) selon la revendication 8, **caractérisé en ce que** la cuve est entièrement ou en partie conformée comme un sac.

10. Séparateur (1) selon la revendication 8 ou 9, **caractérisé en ce que** la cuve présente par sections une ou plusieurs sections ayant une rigidité propre et par sections une ou plusieurs sections sans rigidité propre.

11. Séparateur (1) selon l'une des revendications 9 à 11, **caractérisé en ce que** la cuve présente une des sections ayant une rigidité propre à chacune de ses deux extrémités axiales.

12. Séparateur (1) selon l'une des revendications 8 à 11, **caractérisé en ce que** la ou les sections sans rigidité propre ou la cuve globalement sans rigidité propre peuvent être amenées en fonctionnement, au moyen d'un moyen auxiliaire, dans un état dans lequel il est assuré que la cuve globalement sans rigidité propre (10) ou la ou les sections sans rigidité propre ne touchent pas directement le tambour (20).

13. Séparateur (1) selon la revendication 12, **caractérisé en ce que** le moyen auxiliaire est réalisé comme une armature avec laquelle ou sur laquelle la cuve est tenue tendue.

14. Séparateur (1) selon la revendication 13, **caractérisé en ce que** l'armature est conformée comme une armature disposée à l'extérieur du corps (10), sur laquelle la cuve est tenue tendue à l'intérieur.

15. Séparateur (1) selon l'une des revendications précédentes, **caractérisé en ce que** le corps (10) est fait d'un matériau de synthèse ou d'un matériau de synthèse composite, en particulier de telle sorte que le tambour (20) se compose principalement, de préférence à l'exception d'un ou plusieurs composants de l'entraînement, d'un matériau de synthèse ou d'un matériau de synthèse composite.
